# EUROPÄISCHE PATENTSCHRIFT

(11) **EP 0 019 734 B1**
(45) Veröffentlichungstag und Bekanntmachung des Hinweises auf die Patenterteilung: **12.01.1983**
(21) Anmeldenummer: 80102334.2
(22) Anmeldetag: 30.04.1980
(51) Int. Cl.: C11D 1/94, C11D 1/62

(54) **Waschmittel für Textilien**
Washing agent for textiles
Agent de lavage pour textiles

(30) Priorität: 07.05.1979 DE 2918363
(43) Veröffentlichungstag der Anmeldung: 10.12.1980
(73) Patentinhaber: Henkel Kommanditgesellschaft auf Aktien, 40191 Düsseldorf (DE)
(72) Erfinder: Andree, Hans, Dr., D-5653 Leichlingen (DE); Reuter, Herbert, Dr., D-4010 Hilden (DE)

## Beschreibung

Die Erfindung betrifft ein pulverförmiges oder körniges Waschmittel mit textilweichmachender Wirkung zum gleichzeitigen Waschen und Pflegen von Feinwaschartikeln in der Waschmaschine oder von Hand.

Es bestand seit langem ein Bedarf an einem pulverförmigen oder körnigen, textilweichmacherhaltigen Feinwaschmittel, das den Textilien während des Waschprozesses die erwünschten weichmachenden und antistatischen Eigenschaften verleiht. Wegen der bekannten Unverträglichkeit der üblichen Textilweichmacher vom Typ der quartären Ammonium- bzw. lmidazoliniumverbindungen mit anionischen Tensiden war die Verwendung von anionischen Tensiden in derartigen Präparaten ausgeschlossen. Es lag deshalb nahe, Kombinationen aus nichtionischen Tensiden und quartären Ammoniumverbindungen einzusetzen. So sind aus der G B-PS Nr. 830864 Flüssigwaschmittel bekannt, die nichtionische Tenside und quartäre Ammoniumverbindungen, die einen langkettigen Alkylrest und drei kurzkettige Alkylreste aufweisen. Nach den Angaben in der Zeitschrift «Seifen-Öle-Fette-Wachse» (1963), 4, S. 78, ist der Wascheffekt derartiger Kombinationen besonders gut, wenn das Verhältnis des nichtionischen Tensids zur quartären Ammoniumverbindung im Mengenverhältnis 4:1 bis 1:1 liegt.

Pulverförmige Waschmittel für die Maschinenwäsche auf Basis nichtionischer Anlagerungsprodukte von Ethylenoxid an bestimmte Alkylphenole, Fettalkohole, Mercaptane, Fettsäuremonoäthanolamide oder Fettamine als nichtionische Tensidkomponente, die zur Schaumdämpfung kationische Ammoniumverbindungen enthalten, sind in der DE-AS Nr. 1220956 beschrieben.

Aus der DE-OS Nr. 2828619 ist ein Waschmittel mit nichtionischen Polyoxyalkylentensiden, einem geringen Anteil an zwitterionischen oder semipolaren Tensiden, geringen Mengen einer kationischen grenzflächenaktiven Substanz sowie 50 bis 95 Gew.% weiteren üblichen Waschmittelzusätzen bekannt, unter denen auch Alkanolamide verstanden werden können. Die geringen Anteile an zwitterionischen bzw. semipolaren Tensiden sowie kationischen grenzflächenaktiven Substanzen bewirken nach der Lehre dieser Patentanmeldung eine Verringerung der Farbübertragung bei der gleichzeitigen Wäsche von farbigen und weissen Textilien. In der US-PS Nr. 3351557 sind Emulsionen beschrieben, die etwa 1-15 Gew.% Polyoxyalkylentenside, 2-10 Gew.% eines Sulfobetains oder Aminoxids und 0,1-0,5 Gew.% quartäres Ammoniumsalz als keimtötendes Mittel enthalten können.

Diese Lösungsvorschläge können jedoch nicht befriedigen, weil mit diesen Waschmitteln keine Ausgewogenheit hinsichtlich Waschkraft, Weichmachungsleistung und Schäumverhalten in der Waschmaschine und bei der Wäsche von Hand erreicht werden kann. Der Fachmann konnte diesem Stand der Technik keine Anregung entnehmen, wie ein pulverförmiges Waschmittel mit einer optimalen Kombination der erwünschten Eigenschaften zusammengesetzt sein müsste. Der Fachmann musste vielmehr annehmen, dass ein waschwirksames Tensid den in der Waschlauge vorhandenen Textilweichmacher zusammen mit dem Schmutz von den Textilfasern ablösen bzw. fernhalten würde, und deshalb der angestrebte textilweichmachende Effekt nicht eintreten könnte. Umgekehrt wäre eine gute weichmachende Wirkung aber mit einem nur ungenügend reinigenden Tensid zu erzielen.

Der Erfindung lag daher die Aufgabe zugrunde, ein pulverförmiges oder körniges Waschmittel für Feinwaschmittel bereitzustellen, das ein Optimum an Waschvermögen, an textilweichmachenden Eigenschaften und auch an Schäumverhalten aufweist, und das sowohl in der Waschmaschine als auch für die Wäsche von Hand verwendet werden kann. Eine weitere Aufgabe der Erfindung ist die Bereitstellung einer Waschmittelformulierung, die bei der Herstellung durch Sprühtrocknung ein Waschmittel mit einem verringerten Schüttgewicht liefert.

Die Aufgabe wurde erfindungsgemäss gelöst durch ein pulverförmiges Waschmittel, das
a) 5-20 Gew.% eines aliphatischen Polyglykol- äthers oder eines Gemisches von mehreren Polyglykoläthern der Formel in der R¹ eine geradkettige Alkyl- oder Alkenylgruppe mit 8-20 Kohlenstoffatomen,
   R² Wasserstoff oder eine C₁ bis C₄-Alkylgruppe, und
   n einen Wert von 2-20 bedeuten, und/oder eines Cₛ bis C, 6-Alkylarylpolyglykoläthers mit 3-15 Ethoxyeinheiten,
b) 1-10 Gew.% eines C12 bis C_{1B}-Fettsäure- äthanolamids,
c) 1-10 Gew.% einer zwitterionischen Verbindung der Formel in der R³ einen aliphatischen, cycloaliphatischen oder alkylaromatischen Rest mit 10 bis 22 C-Atomen, vorzugsweise einen geradkettigen Alkylrest mit 12 bis 22 C-Atomen,
   R⁴ einen Alkylrest mit 1 bis 4 C-Atomen oder einen Hydroxyalkylrest mit 2 bis 4 C-Atomen oder einen Polyätherrest der Formel
      (CH₂-CH₂-O)ₘ-H mit m=2-5,
   R⁵ den Rest R⁴ oder einen Phenyl-, Benzyl-oder Tolylrest,
   R⁶ einen Alkylen- oder Hydroxyalkylenrest mit 1 bis 4 C-Atomen,
   X die Gruppen -COO-, -O-SO₃ - oder -S0₃-- bedeuten,
d) 2-10 Gew.% eines textilweichmachenden quartären Ammoniumsalzes, ausgewählt aus den Derivaten des Ammoniaks und/oder des Imidazolins mit 2 aliphatischen Resten mit je 16-20 Kohlenstoffatomen und wenigstens einem quartären Stickstoffatom im Molekül,
e) 50-91 Gew.% übliche Bestandteile eines Feinwaschmittels, mit Ausnahme von anionischen Tensiden,

enthält.

Die erfindungsgemäss als Bestandteil a geeigneten Polyglykoläther der Formel I leiten sich von natürlichen oder synthetischen primären Fettalkoholen oder Oxoalkoholen ab. Oxoalkohole werden durch Umsetzung linearer Olefine mit Kohlenstoffmonoxid und Wasserstoff nach dem bekannten Oxoverfahren durch Hydroformylierung und anschliessende Hydrierung hergestellt. Handelsübliche Oxoalkoholgemische, die sich für die Herstellung der Tensidkomponente a eignen, sind beispielsweise die unter der Handelsbezeichnung Dobanol® erhältlichen Oxoalkohole der deutschen Shell Chemie Gesellschaft, die ca. 25 Gew.% an 2-alkylverzweigten Alkoholen aufweisen; andere geeignete Oxoalkohole sind unter der Bezeichnung Synprol® der Imperial Chemical Industries Ltd. erhältliche mit ca. 50-70 Gew.% an 2-alkylverzweigten Alkoholen; weitere geeignete Produkte auf Basis von Oxoalkoholen sind z.B. verschiedene Lutensol-Typen der BASF mit ca. 30-35 Gew.% an verzweigten Alkoholen und einige Lial®-Typen der Liquichimica S.p.A. mit ca. 60 Gew.% an verzweigten Alkoholen. Typische bevorzugte Produkte sind beispielsweise Dobanol 45-7 ^{s}, das zu mindestens 95% aus C₁₄- oder C₁₅-Oxoalkohol mit durchschnittlich 7 mol Äthylenoxid besteht; ferner Lutensol AO-8, das ein C₁₃ bis. C₁₅-Oxoalkoholethoxylat mit durchschnittlich 8 mol Äthylenoxid und Lutensol ON-70®, das ein C₉ bis C₁₁-Oxoalkoholethoxylat mit durchschnittlich 7 mol Äthylenoxid darstellt.

Typische von Fettalkoholen abgeleitete Tenside basieren z.B. auf Talgfettalkohol oder den Handelsprodukten Lorol® mit 8-18 Kohlenstoffatomen der Firma Henkel. Typische bevorzugte Produkte sind z.B. Dehydol TA 5 und Dehydol TA 14® (Henkel), die Talgfettalkoholpolyglykoläther mit 5 bzw. 14 mol Äthylenoxid/mol Alkohol darstellen. Ebenfalls ein bevorzugtes Produkt ist z.B. das Handelsprodukt Marlipal KF® (Chemische Werke Hüls), ein C₁₀ bis C₁₂-Fettalkohol- ethoxylat mit durchschnittlich 6 mol Äthylenoxid.

Weiterhin geeignete und bevorzugte Polyglykoläther sind dievon Oleylalkohol oder Cetylalkohol abgeleiteten Anlagerungsprodukte mit 5-10 mol Äthylenoxid bzw. technische Gemische aus überwiegend Oleyl- und Cetylalkohol mit 5-10 mol Äthylenoxid, deren Jodzahl zwischen ca. 40 und ca. 60 liegt. Ebenfalls bevorzugt ist das Handelsprodukt Dehydol LS 4® (Henkel), ein C₁₂ bis C₁₄-Fettalkoholethoxylat mit ca. 4 mol Äthylenoxid. Diese Polyglykoläther bilden einzeln oder im Gemisch den Bestandteil a der erfindungsgemässen Mittel. Sie sind im fertigen Mittel zu 5-20 Gew.%, vorzugsweise zu 7-15 Gew.% enthalten und können ganz oder teilweise durch die als nichtionische Tenside bekannten Cₛ bis C₁₅-Alkylarylpolyglykoläther, wie z.B. Nonylphenol mit ca. 5 bis ca. 15 mol Äthylenoxid ersetzt werden.

Als Bestandteil b der erfindungsgemässen Mittel sind Fettsäuremono- oder -diäthanolamide mit einem Fettsäurerest mit 12-18 Kohlenstoffatomen geeignet. Hierbei können sowohl die Verbindungen mit einer einheitlichen Kohlenstoffanzahl im Fettsäurerest als auch Gemische von Fettsäure- äthanolamiden mit unterschiedlich langen Fettsäureresten verwendet werden. Ein bevorzugtes Produkt leitet sich von Kokosfettsäure mit einem Anteil von mehr als 50 Gew.% an C₁₂-Fettsäure, ca. 20 Gew.% C₁₄-Fettsäure, ca. 10 Gew.% C₁₆-Fettsäure und einem weiteren Anteil gesättigter und ungesättiger C₁₈-Fettsäure ab. Ein derartiges Produkt ist unter der Bezeichnung Comperlan 100 ® (Henkel) im Handel. Ein ebenfalls geeignetes Produkt ist das als Comperlan KD ®(Henkel) im Handel erhältliche Kokosfettsäurediäthanolamid. Die Fettsäureäthanolamide sind zu 1-10 Gew.%, vorzugsweise zu 2-5 Gew.% in den erfindungsgemässen Mitteln enthalten.

Beispiele für Bestandteil c der erfindungsgemässen Mittel sind N-Alkyl-N,N-dimethylam- moniumacetat, N-Alkyl-N-methyl-N-benzylammoniumacetat, N-Alkyl-N-bis(2-hydroxyäthyl)ammoniumacetat, N-Alkyl-N-diäthylammoniumpropionat, 2-Alkyl-1-(2-hydroxyäthyl)-.imidazolinium-1-acetat, 3-(N-Alkyl-N-dimethyl- ammonium)-2-hydroxypropylsulfat, 3-(N-Alkyl-N-dimethylammonium)propansulfonat und 1-(3-Trimethylammonium)alkansulfonat, worin die Alkyl- bzw. Alkangruppen vorzugsweise geradkettige Kohlenwasserstoffreste mit 10-22, vorzugsweise 12 bis 18 C-Atomen darstellen und sich beispielsweise von natürlichen Fettresten, wie Kokos- oder Talgfett, ableiten können. Diese Verbindungen sind erhältlich, indem man tertiäre Amine der Formel R³R⁴R⁵N mit Halogencarbonsäuren, z.B. Chlor- oder Bromessigsäure oder a-Chlorpropionsäure umsetzt bzw. indem man Aminocarbonsäuren bzw. Umsetzungsprodukte von sekundären Aminen mit Acrylsäure in geeigneter Weise quaterniert. Sulfatbetaine sind in analoger Weise durch Umsetzung der tertiären Amine mit Halogenalkylschwefelsäureestern bzw. deren Salzen erhältlich. Sulfobetaine werden durch Umsetzung der tertiären Amine mit Halogenalkylsulfonsäuren oder Sultonen, insbesondere mit Propansulton, erhalten. Die Betaine sind zu 1 -10 Gew.%, vorzugsweise 2-6 Gew.% in den erfindungsgemässen Mitteln enthalten.

Als textilweichmachende Wirkstoffe (Bestandteil d) eignen sich die quartären Ammoniumverbindungen mit vorzugsweise zwei langkettigen, vorzugsweise gesättigten aliphatischen Resten mit je 16-20 Kohlenstoffatomen und wenigstens einem quartären Stickstoffatom im Molekül. Die langkettigen aliphatischen Reste können geradkettig oder verzweigt sein und dementsprechend von Fettsäuren bzw. von Fettaminen, Guerbetaminen, oder aus den durch Reduktion von Nitroparaffinen erhältlichen Alkylaminen abstammen. Bei diesen quartären Ammoniumverbindungen handelt es sich insbesondere um Derivate des Ammoniaks, d.h. um die durch Alkylierung von langkettigen sekundären Aminen erhältlichen quartären Salze, wie z.B. die Verbindungen Distearyldimethylammoniumchlorid bzw. Ditalgalkyldimethylammoniumchlorid, oder um die durch Umsetzung von 1 mol eines Aminoalkyläthylendiamins oder Hydroxyalkyläthylendiamins mit 2 mol einer langkettigen, C₁₄ bis C₂₆-Fettsäure oder deren Ester erhältlichen Imidazolinverbindungen, die anschliessend durch Alkylierung in die quartären Imidazoliniumverbindungen, übergeführt werden. In diesen quartären Ammoniumverbindungen besteht das Anion im allgemeinen aus dem Säurerest, der aus dem bei der Quarternierung verwendeten Alkylierungsmittel entstanden ist. Beispielsweise kommt als Anion daher Chlorid, Bromid, Methylsulfat, Äthylsulfat, Methan-, Ethan- oder Toluolsulfonat, vorzugsweise Chlorid und/oder Methylsulfat in Betracht. Typische bevorzugte Textilweichmacher sind beispielsweise Ditalgalkyldimethylammoniumchlorid (beispielsweise die Handelsprodukte Präpagen WK^{K} und Präpagen WKT®, Hoechst, Adogen 442®, Ashland) oder Distearyldimethylammoniumchlorid (beispielsweise Arosurf TA 100 ⁹, Ashland) und 2-Heptadecyl-1 -methyl-1 -oleoylamidäthylimidazoliniummethosulfat.

Dietextilweichmachenden Wirkstoffe sind zu 2-10 Gew.%, vorzugsweise 3-7 Gew.% in den erfindungsgemässen Mitteln enthalten, wobei der textilweichmachende Wirkstoff d vorzugsweise zu mehr als 25 - insbesondere mehr als 30 Gew.% - bezogen auf das Gesamtgewicht der aus dem Polyglykoläther a, dem Fettsäureäthanolamid b und dem textilweichmachenden Wirkstoff d bestehenden Komponente enthalten ist.
Ausser den Polyglykoläthern, dem Fettsäureäthanolamid, der zwitterionischen Verbindung und den quartären Ammoniumverbindungen enthalten die erfindungsgemässen Mittel 50-91 Gew.% üblicherweise in Waschmitteln vorhandene Zusatzstoffe als weitere Bestandteile. Dies sind beispielsweise Gerüststoffe, Duftstoffe, Farbstoffe sowie Schmutzträger, Enzyme, optische Aufheller oder geringe Mengen Wasser. Zu den Gerüststoffen zählen Calcium fällende oder komplexierende anorganische oder organische Verbindungen. Anorganische fällende bzw. komplexierende Stoffe sind z.B. Pyrophosphat, Triphosphat, höhere Polyphosphate und Metaphosphate und die kationenaustauschenden Alkalialumosilikate, wie sie beispielsweise in der DE-AS Nr.2412837 beschrieben sind, insbesondere die Zeolithe A und X. Geeignete organische Verbindungen sind z.B. Polycarbonsäuren, Hydroxycarbonsäuren, Aminocarbonsäuren, Carboxyalkyl- äther, polyanionische polymere Carbonsäuren, Phosphonsäuren. Weitere Gerüstsubstanzen sind schwach sauer, neutral oder alkalisch reagierende anorganische Salze, wie z.B. Bicarbonate, Carbonate, Borate oder Silikate der Alkalien, Alkalisulfate, sowie die Alkalisalze von organischen, nicht kapillaraktiven, 1 bis 8 C-Atome enthaltenden Sulfonsäuren, Carbonsäuren und Sulfocarbonsäuren. Vorzugsweise enthalten die erfindungsgemässen Mittel ca. 10-50 Gew.% Natriumtripolyphosphat, 2-10 Gew.% Wasserglas mit einem Na₂0/Si0₂-Verhältnis von beispielsweise 1:3,4 sowie Natriumsulfat als Gerüststoffe. Anionische Tenside sind in den erfindungsgemässen Mitteln nicht enthalten.

Die erfindungsgemässen Mittel liegen als Pulver vor. Darunter versteht man feinteilige bis körnige oder kugelige Produkte, die gut schüttfähig sind. Sie lassen sich nach allen in der Technik bekannten Verfahren herstellen. So kann man z.B. die pulverförmigen Bestandteile miteinander vermischen und ölige oder pastenförmige Bestandteile, wie z.B. nichtionische Tenside, auf das Produkt aufsprühen. Eine andere Herstellungsmöglichkeit besteht darin, dass man die Bestandteile der Mittel mit Wasser zu einem Brei anteigt, den man durch Verdampfen des Wassers, z.B. auf Walzen oder in Zerstäubungstürmen, in ein Pulver überführt. Nach dem Heisstrocknen lassen sich dann noch wärmeempfindliche oder flüchtige Substanzen, wie beispielsweise Duftstoffe, einarbeiten. Durch Sprühtrocknung hergestellte erfindungsgemässe Produkte weisen ein Schüttgewicht von ca. 150 g/I bis ca. 300 g/I auf.

Die erfindungsgemässen Waschmittel können zum Waschen und gleichzeitigen Weichmachen von Feinwaschartikeln aus Wolle, synthetischen Fasern wie Polyester, Polyacrylnitril, Polyamid und Mischungen aus Wolle und synthetischen Fasern benutzt werden. Der Wasch- und Weichmachungsvorgang kann entweder in der Waschmaschine oder auch von Hand bei Waschtemperaturen bis zu etwa 60° C, vorzugsweise bis ca. 30° C, erfolgen. Die Anwendungskonzentration der Mittel liegt im allgemeinen bei 1 bis 10 g/I Waschlauge, vorzugsweise bei 2 bis 5 g/I. Die Waschmittel zeichnen sich dadurch aus, dass sie die Textilien einwandfrei reinigen und ihnen gleichzeitig einen angenehmen Griff und antielektrostatische Eigenschaften verleihen. Bei der Wäsche von Hand im Waschbecken bilden sie einen dichten angenehmen Schaum aus, beim Waschen in der Waschmaschine wird kein Überschäumen beobachtet. Ausserdem lässt sich der Schaum problemlos ausspülen.

Waschmittel mit besonders ausgewogenen Eigenschaften weisen eine Zusammensetzung auf, die innerhalb der folgenden Bereiche liegt:
a) 3-6 Gew.% eines Anlagerungsproduktes eines aus Oleyl- und Cetylalkohol bestehenden Fettalkoholgemisches mit ca. 10 mol Äthylenoxid, und
   1-4 Gew.% eines Anlagerungsproduktes eines C₁₂ bis C₁₄-Fettalkoholgemisches mit ca. 4 mol Äthylenoxid,
b) 2-4 Gew.% eines Kokosfettsäuremono- oder -diäthanolamids,
c) 2-6 Gew.% Kokosalkyldimethylammoniumacetat,
d) 3-6 Gew.% eines quartären Ammoniumsalzes mit 2 langkettigen aliphatischen Resten im Molekül, das sich von Ammoniak ableitet und dessen Anion aus der Chlorid, Bromid, Methylsulfat, Äthylsulfat, Methan- Äthan- oder Toluolsulfonat umfassenden Gruppe ausgewählt ist,
e) 74-89 Gew.% übliche Bestandteile eines Feinwaschmittels.

Die folgenden Beispiele beschreiben erfindungsgemässe Waschmittel.

### Beispiel 1

5 Gew.% Talgfettalkohol mit ca. 14 mol Äthylenoxid (Dehydol TA 14®, Henkel)
3 Gew.% Kokosfettsäuremonoäthanolamid (Comperlan 100®, Henkel)
3 Gew.% Kokosalkyldimethylammoniumacetat (Dehyton AB 30®, Henkel)
5 Gew.% Distearyldimethylammoniumchlorid,
ca. 95%ig (Arosurf TA 100 ®, Ashland)

Rest Gerüststoffe, geringe Mengen Feuchtigkeit

### Beispiel 2

4 Gew.% C₁₄- oder C₁₅-Oxoalkoholethoxylat mit ca. 7 mol Äthylenoxid (Dobanol 45-7 ®, Shell)
2,5 Gew.% C₁₀ bis C₁₂-Fettalkoholethoxylat mit ca. 6 mol Äthylenoxid (Marlipal KF ³, Chemische Werke Hüls)
4 Gew.% Kokosfettsäurediethanolamid (Comperlan KD®, Henkel)
3,5 Gew.% Kokosalkyldimethylammoniumacetat (Dehyton AB 30®, Henkel)
5,5 Gew.% Ditalgalkyldimethylammoniumchlorid, eingesetzt als 75%ige Flüssigkeit, Rest Isopropylalkohol und Wasser (Präpagen WKT®, Hoechst)

Rest Gerüststoffe, geringe Mengen Wasser

### Beispiel 3

4 Gew.% Talgfettalkohol mit ca. 5 mol Äthylenoxid (Dehydol TA 5®, Henkel)
3 Gew.% C₁₃ bis C₁₅-Oxoalkoholethoxylat mit ca. 8 mol Äthylenoxid (Lutensol AO 8 ³, BASF)
4,5 Gew.% Kokosfettsäuremonoäthanolamid (Comperlan 100 ³, Henkel)
5 Gew.% Talgalkyldimethylammoniumpropionat
5 Gew.% Ditalgalkyldimethylammoniumchlorid, ca. 100%ig (Präpagen WK ®, Hoechst)
30 Gew.% Natriumtripolyphosphat
4,5 Gew.% Natriumsilikat (Na₂0: SiO₂= 1 : 3,35) als wässerige Lösung
0,5 Gew.% Parfümöl

Rest Natriumsulfat, Wasser

Ein Mittel der vorstehenden Zusammensetzung stellt ein übliche Zusatzstoffe in üblichen Mengen enthaltendes erfindungsgemässes Waschmittel dar. Es wurde durch Zerstäubungstrocknung hergestellt und weist ein Schüttgewicht von ca. 250 g/I auf.

### Beispiel 4.

4 Gew.% eines Oleyl-/Cetylfettalkoholethoxylats mit ca. 10 mol Äthylenoxid und einer Jodzahl des Alkoholgemisches von ca. 50
2 Gew.% eines C₁₂ bis C₁₄-Fettalkoholethoxy- lats mit ca. 4 moi Äthylenoxid (Dehydol LS 4, Henkel)
2 Gew.% Kokosfettsäuremonoäthanolamid mit einem Anteil von mehr als 50 Gew.% C₁₂-Fettsäure im Fettsäurerest (Comperlan 100, Henkel)
4 Gew.% Kokosalkyldimethylammoniumacetat (Dehyton AB 30, Henkel)
4 Gew.% Ditalgalkyldimethylammoniumchlorid, eingesetzt als 75%ige Paste, Rest Isopropylalkohol und Wasser (Präpagen WK, Hoechst)
4,5 Gew.% Natriumsilikat (Na₂: SiO₂=1:3,4)
   30,0 Gew.% Natriumtripolyphosphat
   39,5 Gew.% Natriumsulfat
   10,0 Gew.% Wasser

### Beispiel 5

4 Gew.% eines Nonylphenolpolyglykoläthers mit ca. 6,5 mol Äthylenoxid (Dehydrophen 65, Henkel)
2 Gew.% eines C₁₂ bis C₁₄-Fettalkoholethoxy- lats mit ca. 4 mol Äthylenoxid (Dehydol LS 4, Henkel)
2 Gew.% Kokosfettsäuremonoäthanolamid (Comperlan 100, Henkel)
4 Gew.% Kokosalkyldimethylammoniumacetat (Dehyton AB 30, Henkel)
5 Gew.% Ditalgalkyldimethylammoniumchlorid, ca. 95%ig, (Präpagen WK, Hoechst) Rest Gerüststoffe, Wasser

Die in den Beispielen 1 bis 5 aufgeführten erfindungsgemässen Waschmittel erwiesen sich bei der Wäsche von Feintextilien aus Wolle, Polyacrylnitril oder Wolle/Polyacrylnitril-Gemischen sowie Polyamid/Baumwolle-Gemischen in der Waschmaschine bis 60° C, vorzugsweise bis ca. 30° C, und von Hand als Produkte mit einer ausgewogenen Eigenschaftskombination hinsichtlich ihrer Waschkraft, ihrer weichmachenden Wirkung und ihres Schäumverhaltens.

## Patentansprüche

1. Pulverförmiges, weichmachendes Waschmittel für Feinwaschtextilien auf Basis von nichtionischen Polyoxyalkylentensiden, zwitterionischen Tensiden, kationischen Substanzen, Alkanolamiden und wenigstens 50 Gew.% sonstiger üblicher Bestandteile eines Feinwaschmittels, dadurch gekennzeichnet, dass es
a) 5-20 Gew.% eines aliphatischen Polyglykol- äthers oder eines Gemisches von mehreren Polyglykoläthern der Formel in der R¹ eine geradkettige Alkyl- oder Alkenylgruppe mit 8-20 Kohlenstoffatomen,
R² Wasserstoff oder eine C₁ bis C₄-Alkylgruppe, und
n einen Wert von 2-20 bedeuten, und/oder eines C₈ bis C₁₅-Alkylarylpolyglykoläthers mit 3-15 Ethoxyeinheiten,
b) 1-10 Gew.% eines C₁₂ bis C₁₈-Fettsäure- äthanolamids,
c) 1-10 Gew.% einer zwitterionischen Verbindung der Formel in der R³ einen aliphatischen, cycloaliphatischen oder alkylaromatischen Rest mit 10 bis 22 C-Atomen, vorzugsweise einen geradkettigen Alkylrest mit 12 bis 22 C-Atomen,
R⁴ einen Alkylrest mit 1 bis 4 C-Atomen oder einen Hydroxyalkylrest mit 2 bis 4 C-Atomen oder einen Polyätherrest der Formel (CH₂-CH₂-O)ₘ -H mit m=2-5,
R⁶ den Rest R⁴ oder einen Phenyl-, Benzyl-oder Tolylrest,
R⁶ einen Alkylen- oder Hydroxyalkylenrest mit 1 bis 4 C-Atomen,
X die Gruppen -COO-, -O-SO₃- oder -SO₃-- bedeuten,
d) 2-10 Gew.% eines textilweichmachenden quartären Ammoniumsalzes, ausgewählt aus den Derivaten des Ammoniaks und/oder des Imidazolins mit 2 aliphatischen Resten mit je 16-20 Kohlenstoffatomen und wenigstens einem quartären Stickstoffatom im Molekül,
e) 50-91 Gew.% übliche Bestandteile eines Feinwaschmittels, mit Ausnahme von anionischen Tensiden.

2. Mittel nach Anspruch 1, dadurch gekennzeichnet, dass es
a) 7-15 Gew.% Polyglykoläther der Formel I,
b) 2-5 Gew.% Fettsäureäthanolamid,
c) 2-6 Gew.% zwitterionische Verbindungen der Formel Il,
d) 3-7 Gew.% textilweichmachendes quartäres Ammoniumsalz
enthält.

3. Mittel nach den beiden Ansprüchen 1 und 2, dadurch gekennzeichnet, dass es Bestandteil d zu mehr als 25 Gew.%, insbesondere mehr als 30 Gew.%, bezogen auf die Summe der Bestandteile a, b und d, enthält.

4. Mittel nach den Ansprüchen 1 bis 3, dadurch gekennzeichnet, dass es
a) 3-6 Gew.% eines Anlagerungsproduktes eines aus Oleyl- und Cetylalkohol bestehenden Fettalkoholgemisches mit ca. 10 mol Äthylenoxid, und
1-4 Gew.% eines Anlagerungsproduktes eines C₁₂ bis C₁₄-Fettalkoholgemisches mit ca. 4 mol Äthylenoxid,
b) 2-4 Gew.% eines Kokosfettsäuremono- oder -diäthanolamids,
c) 2-6 Gew.% Kokosalkyldimethylammoniumacetat,
d) 3-6 Gew.% eines quartären Ammoniumsalzes mit 2 langkettigen aliphatischen Resten im Molekül, das sich von Ammoniak ableitet und dessen Anion aus der Chlorid, Bromid, Methylsulfat, Äthylsulfat, Methan-, Äthan- oder Toluolsulfonat umfassenden Gruppe ausgewählt ist,
e) 74-89 Gew.% übliche Bestandteile eines Feinwaschmittels
enthält.

## Claims

1. A powder-form softening detergent for light-wash textiles based on nonionic polyoxyalkylene surfactants, amphoteric-ion surfactants, cationic substances, alkanolamides and at least 50% by weight of other standard ingredients of a light-wash detergent, characterized in that it contains
a) from 5 to 20% by weight of an aliphatic polyglycol ether or of a mixture of several polyglycol ethers corresponding to the following formula in which
R¹ represents a straight-chain C₈-C₂₀ alkyl or alkenyl group,
R² represents hydrogen or a C₁-C₄ alkyl group, and
n has a value of from 2 to 20 and/or of a C₈-C₁₅ alkylarylpolyglycol ether containing from 3 to 15 ethoxy units,
b) from 1 to 10% by weight of a C₁₂-C₁ fatty acid ethanolamide,
c) from 1 to 10% by weight of an amphoteric-ion compound corresponding to the following formula in which
R³ represents a C₁₀-C₂₂ aliphatic, cycloaliphatic or alkylaromatic radical and preferably a C₁₂-C₂₂ straight-chain alkyl radical,
R⁴ represents a C₁-C₄ alkyl radical or a C₂-C₄, hydroxyalkyl radical or a polyether radical corresponding to the following formula
(CH₂-CH₂-O)ₘ-H with m=2-5,
R⁶ has the same meaning as R⁴ or represents a phenyl, benzyl or tolyl radical,
R⁶ represents an alkylene or hydroxyalkylene radical containing from 1 to 4 C-atoms,
X represents the groups -COO-, -O-SO₃-- or -SO₃--,
d) from 2 to 10% by weight of a textile-softening quaternary ammonium salt selected from derivatives of ammonia and/or imidazoline containing two aliphatic radicals each with 16-20 carbon atoms and at least one quaternary nitrogen atom in the molecule,
e) from 50 to 91% by weight of standard ingredients of a light-wash detergent except for anionic surfactants.

2. A detergent as claimed in claim 1, characterized in that it contains
a) from 7 to 15% by weight of polyglycol ethers corresponding to formula I,
b) from 2 to 5% by weight of fatty acid ethanolamide,
c) from 2 to 6% by weight of amphoteric-ion compounds corresponding to formula I and
d) from 3 to 7% by weight of a textile-softening quaternary ammonium salt.

3. A detergent as claimed in claims 1 and 2, characterized in that it contains more than 25% by weight and, more particularly, more than 30% by weight of component d, based on the sum of components a, b and d.

4. A detergent as claimed in claims 1 to 3, characterized in that it contains
a) from 3 to 6% by weight of an addition product of a fatty alcohol mixture consisting of oleyl and cetyl alcohol with approximately 10 mol of ethylene oxide, and
b) from 1 to 4% by weight of an addition product of a C₁₂-C₁₄ fatty alcohol mixture with approximately 4 mol of ethylene oxide,
b) from 2 to 4% to weight of a coconut oil fatty acid mono- or diethanolamide,
c) from 2 to 6% by weight of a coconut oil alkyl- dimethylammonium acetate,
d) from 3 to 6% by weight of a quaternary ammonium salt containing 2 long-chain aliphatic radicals in the molecule which is derived from ammonia and of which the anion is selected from the group comprising chloride, bromide, methyl sulfate, ethyl sulfate, methane, ethane or toluene sulfonate,
e) from 74 to 89% by weight of standard ingredients of a light-wash detergent.

## Revendications

1. Agent de lavage assouplissant sous forme de poudre pour textiles de lavage fin, à base de tensio-actifs non ioniques de polyoxyalcoylène, de tensio-actifs amphotères, de substances cationiques, d'alcanolamides et d'au moins 50% en poids d'autres constituants usuels d'un agent de lavage fin, caractérisé en ce qu'il contient
a) 5-20% en poids d'un éther polyglycolique aliphatique ou d'un mélange de plusieurs éthers polyglycoliques de formule dans laquelle R¹ représente un groupe alcoyle ou alcényle à chaîne droite ayant 8-20 atomes de carbone,
R² de l'hydrogène ou un groupe alcoyle en C, - C₄, et
n un nombre de 2-20, et/ou d'un éther alkyl (Cₐ-C₁₅)arylpolyglycolique ayant 3-15 unités éthoxy,
b) 1-10% en poids d'une éthanolamide d'acide gras en C₁₂-C₁₈,
c) 1 -10% en poids d'un composé amphotère de formule dans laquelle R³ représente un radical aliphatique, cycloaliphatique ou alcoylaromatique ayant 10-22 atomes de carbone, de préférence un radical alcoyle à chaîne droite ayant 12-22 atomes de carbone,
R⁴ un radical alcoyle ayant 1 à 4 atomes de carbone ou un radical hydroxyalcoyle ayant 2-4 atomes de carbone ou un radical polyéther de formule (CH₂-CH₂-O)ₘ-H avec m=2-5,
R⁵ le radical R⁴ ou un radical phényle, benzyle ou tolyle,
R^{G} un radical alcoylèneou hydroxyalcoylèneay- ant 1 -4 atomes de carbone,
X les groupes -COO-, -O-SO₃- ou -SO₃--,
d) 2-10% en poids d'un sel d'ammonium quaternaire assouplissant des textiles, choisi.à partir de dérivés de l'ammoniac et/ou de l'imidazoline ayant 2 radicaux aliphatiques comportant chacun 16-20 atomes de carbone et au moins un atome d'azote quaternaire dans la molécule.
e) 50-91 % en poids de constituants usuels d'un agent de lavage fin, à l'exception de tensio-actifs anioniques.

2. Agent selon la revendication 1, caractérisé en ce qu'il contient
a) 7-15% en poids d'éther polyglycolique de formule I,
b) 2-5% en poids d'éthanolamide d'acide gras,
c) 2-6% en poids de composés amphotères de formule Il,
d) 3-7% en poids de sel d'ammonium quaternaire assouplissant des textiles.

3. Agent selon les revendications 1 et 2, caractérisé en ce qu'il contient le constituant d à raison de plus de 25% en poids, en particulier de plus de 30% en poids par rapport à la somme des constituants a, b et d.

4. Agent selon les revendications 1 à 3, caractérisé en ce qu'il contient
a) 3-6% en poids d'un produit d'addition d'un mélange d'alcools gras consistant en alcool oléyli- que et cétylique avec environ 10 mol d'oxyde d'éthylène, et
1-4% en poids d'un produit d'addition d'un mélange d'alcools gras en C₁₂-C₁₄ avec environ 4 mol d'oxyde d'éthylène,
b) 2-4% en poids d'une mono- ou diéthanola- mide d'acide gras de coco,
c) 2-6% en poids d'acétate d'alkyl(de coco)-diméthylammonium,
d) 3-6% en poids d'un sel d'ammonium quaternaire ayant 2 radicaux aliphatiques à longue chaîne dans la molécule, qui dérive de l'ammoniac et dont l'anion est choisi dans le groupe comportant un chlorure, bromure, méthylsulfate, éthylsulfate, méthane-, éthane- ou toluènesulfonate,
e) 74-89% en poids de constituants usuels d'un agent de lavage fin.
